# EUROPÄISCHE PATENTSCHRIFT

(11) **EP 0 496 847 B1**
(45) Veröffentlichungstag und Bekanntmachung des Hinweises auf die Patenterteilung: **08.02.1995**
(21) Anmeldenummer: 91913363.7
(22) Anmeldetag: 25.07.1991
(51) Int. Cl.: B65H 54/553

(54) **VORRICHTUNG ZUM AUF- UND ABWICKELN VON KABELN AUF EINE KABELTROMMEL**
DEVICE FOR WINDING AND UNWINDING CABLES ON A CABLE DRUM
DISPOSITIF D'ENROULEMENT ET DE DEROULEMENT DE CABLES SUR UN TAMBOUR

(30) Priorität: 28.08.1990 DE 4027131
(43) Veröffentlichungstag der Anmeldung: 05.08.1992
(73) Patentinhaber: STOLBERGER MASCHINENFABRIK GMBH & CO. KG., D-52224 Stolberg (DE)
(72) Erfinder: SCHUMACHER, Heinz-Joachim, D-5190 Stolberg-Mausbach (DE); KLEIN, Karl-Heinz, D-5106 Roetgen (DE)
(74) Vertreter: Langmaack, Jürgen, Dipl.-Ing.
(86) Internationale Anmeldenummer: EP9101392
(87) Internationale Veröffentlichungsnummer: WO9203367

(56) Entgegenhaltungen:
- EP-A- 0 202 520
- WO-A-90/15771
- DE-A- 2 713 866
- US-A- 3 687 385

## Beschreibung

Die Erfindung betrifft eine Vorrichtung zum Auf- und Abwickeln von Kabeln auf eine Kabeltrommel mit einem portalartigen Tragrahmen, der an einer Quertraverse mit zwei hängend angeordneten Tragarmen versehen ist, die in ihrem Abstand zueinander einstellbar sind und die jeweils einen feststehenden Armteil und wenigstens einen teleskopartig über einen Hubantrieb aus einer unteren Aufnahmeposition in eine obere Wickelposition längs bewegbaren Armteil aufweisen, wobei am freien Ende jeden längsbewegbaren Armteils ein rotierbar gelagerter, gegen den anderen Tragarm weisender Spindelzapfen zur Aufnahme der Kabeltrommel angeordnet ist.

Eine Vorrichtung der vorstehend bezeichneten Art ist aus der US-PS 3 687 385 bekannt. Der Vorteil dieser bekannten Wickelvorrichtung besteht darin, daß die Tragarme immer von einer vorgegebenen, durch die kürzeste Armlänge bestimmten Wickelposition ausgehend, innerhalb bestimmter Durchmesserbereiche Kabeltrommel beliebiger Größe aufnehmen können. Der Nachteil der vorbekannten Vorrichtung besteht darin, daß die Tragarme bis auf ihre teleskopartige Längsbewegbarkeit und die Spindelzapfen starr ausgebildet sind, so daß Kabeltrommel und Wickelvorrichtung exakt zueinander ausgerichtet sein müssen, um die Spindelzapfen beim Aufnehmen in die Mittelbohrungen der Kabeltrommel einführen zu können. Für große Kabeltrommeln denkbare Positioniervorrichtungen bieten insbesondere dann keine Lösung, wenn beispielsweise bei schweren Kabeltrommeln in Holzbauweise die seitlichen Begrenzungsscheiben nach mehrfacher Benutzung gegeneinander versetzt sind und somit schon an der Kabeltrommel selbst die Seitenöffnungen nicht mehr fluchten.

Aus der DE-OS 2 713 866 ist eine Wickelvorrichtung für Kabel bekannt, bei der an zwei vertikalen Seitenstützen je ein mit einem Antrieb versehener Support auf und ab bewegbar geführt ist und bei der die Spindelzapfen im Support pendelnd aufgehängt sind, wobei in jedem Support jeweils ein gesonderter Antrieb vorgesehen ist, mit dessen Hilfe der Spindelzapfen um ein geringes Maß angehoben und hierbei die in Bezug auf seine Pendelbewegung arretiert wird. Über den Antrieb der Supporte werden dann die Supporte jeweils insgesamt auf die vorgegebene Wickelposition hochgefahren. Die vorbekannte Vorrichtung ist sehr aufwendig und verlangt zusätzliche Steuerungen zur Betätigung der einzelnen Funktionen.

Der Erfindung liegt nun die Aufgabe zugrunde, eine Vorrichtung zum Auf- und Abwickeln von Kabeln der eingangs bezeichneten Art so zu verbessern, daß ein Aufnehmen von Kabeltrommeln mit nicht exakt fluchtenden Seitenöffnungen ohne zusätzliche Antriebsmittel möglich ist.

Diese Aufgabe wird gemäß der Erfindung dadurch gelöst, daß jeder Tragarm zumindest mit einem Armteil in unbelastetem Zustand unabhängig vom Hubantrieb in seiner Längsrichtung gegenüber dem Tragrahmen begrenzt hin und her bewegbar federnd abgestützt ist, daß jeder Spindelzapfen quer zur Längsrichtung des zugehörigen Tragarmes begrenzt hin und her bewegbar ist und daß Verriegelungsmittel zur Arretierung der Längsbewegung am Tragarm und der Querbewegung des Spindelzapfens in der Wickelposition vorgesehen sind. Befindet sich nun zwischen den beiden hinsichtlich ihres Abstandes auseinandergefahrenen und teleskopartig in die untere Aufnahmeposition ausgefahrenen Tragarmen eine Kabeltrommel, dann kann beim Zusammenfahren der Tragarme auf den durch die Breite der Kabeltrommel vorgegebenen Abstand der Spindelzapfen auf jeder Seite sich selbsttätig in die zugehörige Aufnahmeöffnung in der Kabeltrommel einfädeln. Die in Längsrichtung der Tragarme freie Bewegbarkeit nach oben und unten einerseits und die quer dazu mögliche Bewegung des Spindelzapfens andererseits gewährleistet hierbei in Verbindung mit dem konisch zulaufenden Spindelzapfen die erforderlichen Querbewegungsmöglichkeiten. Sobald die Spindelzapfen auf beiden Seiten eingefädelt sind, wird der teleskopartig bewegbare Armteil über seinen Hubantrieb in die durch das untere Ende des mit dem Tragrahmen verbundenen Armteils definierte Wickelposition angehoben, wobei sowohl die begrenzte Längsbewegung des Tragarmes einerseits und die Querbewegung des Spindelzapfens andererseits durch entsprechende Verriegelungsmittel unterbunden wird. Die Längs- und Querbewegung kann beispielsweise dadurch bewerkstelligt werden, daß der feststehende Armteil über ein Federelement mit der Traverse verbunden ist, das sowohl die freie Durchfederung nach oben und unten in unbelastetem Zustand erlaubt, als auch die Schwenkbewegung in Bezug auf den Spindelzapfen durch eine entsprechende Schwenkbewegung des gesamten Tragarmes erlaubt. Wird nun der längsverschiebliche Teleskoparm in die Wickelposition über die Antriebsvorrichtung, beispielsweise eine Stellspindel angehoben, dann wird beim Erreichen der Wickelposition das Federelement zusammengepreßt und hierbei das obere Ende des Tragarmes in eine Verriegelungsöffnung eingezogen, so daß dann eine starre Verbindung zwischen Quertraverse und Tragarm hergestellt ist.

In einer bevorzugten Ausgestaltung der Erfindung ist vorgesehen, daß jeder Spindelzapfen quer zur Längsrichtung des Tragarmes schwenkbar mit dem freien Ende des längsbewegbaren Armteils verbunden ist und daß am freien Ende des feststehenden Armteils Verriegelungsmittel zur Festlegung des Spindelzapfens in der Wickelposition angeordnet sind. Mit dieser Anordnung wird die begrenzt federnde Längsbewegung des Tragarmes einerseits und die Querbewegung des Spindelzapfens andererseits voneinander getrennt, so daß hier in Bezug auf die aufzunehmenden Momente die Verriegelungen vereinfacht werden können. Auch bei dieser Ausführungsform wird die Anordnung jedoch so getroffen, daß beim Erreichen der Wickelposition durch den Hubantrieb, also ohne zusätzliche Antriebsmittel, sowohl die Längsbewegung des Tragarmes als auch die Querbewegung des Spindelzapfens verriegelt wird.

In weiterer vorteilhafter Ausgestaltung der Erfindung ist vorgesehen, daß am freien Ende des längsbewegbaren Armteils ein weiterer Armteil in Form einer Teleskopführung angeordnet ist, in der ein mit dem Lagergehäuse des Spindelzapfens verbundener Tragzapfen längsbewegbar geführt ist, der über Federelemente an der Teleskopführung angestützt ist. Diese Ausgestaltung hat den Vorteil, daß sowohl die begrenzte Federbewegung in Längsrichtung des Armes wie auch die Querbewegung des Spindelzapfens hierzu im Bereich des freien Endes des Tragarmes erfolgen. Die für die Längsbewegung erforderlichen Federelemente können, da sie ein wesentlich geringeres Gewicht zu tragen haben, sehr viel schwächer ausgeführt werden, so daß die beim "Einfädeln" in die Seitenlöcher der Kabeltrommel zu überwindenden Federkräfte und damit die hierdurch bewirkten Querkräfte wesentlich geringer sind.

In weiterer vorteilhafter Ausgestaltung ist hierbei vorgesehen, daß die Teleskopführung mit dem Tragzapfen um eine horizontale Achse schwenkbar mit dem längsbewegbaren Armteil verbunden ist. Dies ermöglicht eine einfache und kompakte Bauweise, da lediglich entsprechende Lagerzapfen für die Schwenkbewegung zwischen der Teleskopführung und dem freien Ende des bewegbaren Armteils erforderlich sind.

In einer anderen Ausgestaltung der Erfindung ist vorgesehen, daß das Lagergehäuse des Spindelzapfens um eine vertikale Achse schwenkbar mit dem begrenzt federnd längs bewegbaren Teil des Tragarmes verbunden ist. Diese Lösung kann sowohl für Ausgestaltungen verwendet werden, bei denen der Tragarm insgesamt in Längsrichtung federnd mit dem Tragrahmen verbunden ist, als auch bei Anordnungen, bei denen der verschiebbare Armteil federnd abgestützt ist oder aber eine federnd ausgeführte Teleskopführung am freien Ende des verschiebbaren Armteils vorgesehen ist. In zweckmäßiger Ausgestaltung der Erfindung ist ferner vorgesehen, daß der Spindelzapfen in Bezug auf seine Schwenkbewegung über Zentrierfedern in seiner Mittellage abgestützt ist. Diese Anordnung ist insbesondere dann von Vorteil, wenn das Lagergehäuse des Spindelzapfens um eine vertikale Achse schwenkbar mit dem Tragarm verbunden ist. Hierdurch ist gewährleistet, daß in der Aufnahmeposition die Spitzen der Spindelzapfen genau fluchtend gegeneinander ausgerichtet sind.

In weiterer Ausgestaltung der Erfindung ist vorgesehen, daß die vertikale Schwenkachse des Lagergehäuses an dem der Spindelzapfenspitze abgekehrten Ende des Lagergehäuses angeordnet ist und daß der Spindelzapfen zugekehrte Ende in einer kulissenförmigen Öffnung am Armteil abgestützt ist.

In weiterer vorteilhafter Ausgestaltung der Erfindung ist vorgesehen, daß die Verriegelungsmittel für die Festlegung der Bewegungen der Spindelzapfen jeweils durch einen gegen das freie Tragarmende offenen gabelförmigen Ansatz am feststehenden Armteil gebildet wird, der beim Erreichen der Wickelposition das Lagergehäuse des Spindelzapfens umgreift. Hierdurch wird einerseits die Querbewegung des Spindelzapfens unterbunden und andererseits das Widerlager gebildet, durch das infolge der Restbewegung des Hubantriebs die die begrenzte Längsbewegung ermöglichende Feder zusammengedrückt und damit auch diese Bewegungsmöglichkeit unterbunden wird.

In zweckmäßiger Ausgestaltung der Erfindung ist ferner vorgesehen, daß der Spindelzapfen im Bereich seines größten Durchmessers ballig geformt ist. Diese Ausgestaltung bietet den Vorteil, daß auch bei nicht fluchtenden Aufnahmelöchern in den Seitenscheiben der Kabeltrommel der Spindelzapfen ohne Zwängung beim Zusammenfahren der beiden Tragarme in die Seitenöffnungen einschiebbar ist, so daß sich anschließend beim Anheben die Kabeltrommel einwandfrei ausrichten kann.

Die Erfindung wird anhand schematischer Zeichnungen von Ausführungsbeispielen näher erläutert. Es zeigen:
- Fig. 1: eine Wickelvorrichtung in Wickelposition,
- Fig. 2: einen Tragarm der Wickelvorrichtung gemäß Fig. 1 in Wickelposition und zwei verschiedenen Aufnahmepositionen,
- Fig. 3: das freie Ende eines Tragarms in einer Stirnansicht (Pfeil A in Fig. 2 teilweise im Schnitt),
- Fig. 4: in einer Aufsicht und
- Fig. 5: eine Seitenansicht einer anderen Ausgegestaltung für die Lagerung des Spindelzapfens in einer Schnittdarstellung gemäß der Linie V-V in Fig. 4.

Die in Fig. 1 dargestellte Wickelvorrichtung weist einen Tragrahmen 1 auf, der entweder - wie dargestellt - mit dem Gebäudeboden 2 fest verbunden sein kann, oder aber mit einem hier nicht näher dargestellten Fahrwerk versehen sein kann. An der Quertraverse 3 des Tragrahmens 1 sind zwei Tragarme 4 verschiebbar gelagert und durch einen hier nicht näher dargestellten Antrieb, beispielsweise eine Spindel mit Links-Rechts-Gewinde, spiegelbildlich zur Mittelachse des Tragrahmens 1 bewegbar (Doppelpfeil 5).

Die Tragarme 4 bestehen jeweils aus einem feststehenden Armteil 6 und einem teleskopartig im feststehenden Armteil 6 geführten längsbewegbaren Armteil 7, an dessen freiem Ende ein Spindelzapfen 8 rotierbar gelagert ist. Die Spindelzapfen 8 können durch die vorstehend beschriebene Querbewegung in Richtung des Pfeiles 5 gegen eine zwischen beiden Tragarmen 4 positionierte Kabeltrommel 9 geführt und jeweils in das Seitenloch der jeweiligen Seitenscheibe 10 der Kabeltrommel 9 eingeführt werden. Die Bewegung des längsbewegbaren Armteils 7 erfolgt bei dem dargestellten Ausführungsbeispiel über eine Hubspindel 11, die mit einem entsprechenden, hier nicht näher dargestellten, Hubantrieb verbunden ist. Der Hubantrieb ist so ausgebildet, daß die Hubspindeln 11 beider Tragarme 4 synchron angetrieben werden können. Die Hubbewegung wird im einzelnen anhand von Fig. 2 näher erläutert werden.

In Fig. 2 ist ein Tragarm 4 in unterschiedlichen Arbeitspositionen dargestellt. In der Position a) ist der Tragarm 4 in Wickelposition dargestellt, d.h. der Spindelzapfen 8 hat seine höchste Stellung gegenüber dem Boden 2 eingenommen, d.h. der längsbewegbare Armteil 7 ist über den Hubantrieb der Hubspindel 11 in der höchstmöglichen Stellung gehalten.

In der Position b) ist der bewegbare Armteil 7 um ein geringes Maß abgesenkt. Diese Position zeigt die Aufnahmeposition für die größtmöglichen Kabeltrommeln, d.h. die Position in der der Spindelzapfen 8 - wie nachstehend noch näher beschrieben werden wird - hinsichtlich seiner Bewegbarkeit entriegelt ist. Aus dieser Darstellung ist auch zu erkennen, daß die Hubspindel 11 in einer Spindelmutter 12 gehalten wird, die am oberen Ende des längsbewegbaren Armteils 7 befestigt ist, und die auf der Innenseite des feststehenden Armteils 6 über Stützrollen 13 abgestützt ist. Am unteren Ende des feststehenden Armteils 6 sind Stützrollen 14 angeordnet, die durch entsprechende Aussparungen in den Innenraum hineinragen und den längsbewegbaren Armteil 7 in diesem Bereich abstützen.

In der Position c) ist der Tragarm 4 auf seine längstmögliche Länge ausgefahren und die Aufnahmeposition für den kleinstmöglichen Kabeltrommeldurchmesser dargestellt.

In Fig. 3 ist in Richtung des Pfeiles A in Fig. 2 c) in größerem Maßstab die Ausbildung der Spindelzapfenhalterung näher dargestellt. Bei dieser Anordnung ist am freien Ende des längsbewegbaren Armteils 7 ein weiterer Armteil 15 angeordnet, der teleskopierbar ausgeführt ist. Der äußere Armteil 16 ist hierbei rohrförmig ausgebildet und über einen Gelenkzapfen 17 in der Zeichnungsebene hin und her schwenkbar am längsbewegbaren Armteil 7 gehalten. In dem äußeren Teil 16 ist ein Tragzapfen 18 längsbewegbar, aber gegen Verdrehung gesichert, geführt. Der Tragzapfen 18 ist an seinem oberen Ende über ein Federelement 19 auf dem rohrförmigen Teil 16 abgestützt, so daß der Tragzapfen um das durch den Pfeil 20 angegebene Maß nach oben und nach unten federnd bewegbar ist. Der Tragzapfen ist mit dem Lagergehäuse 21 verbunden, in dem der Spindelzapfen 8 drehbar gelagert ist. Durch die pendelnde Aufhängung kann nun der Spindelzapfen 8 um das durch den Doppelpfeil 22 angegebene Maß um die Mittellage hin und her schwenken.

Zur Aufnahme einer Kabeltrommel 9 werden nun die Spindelzapfen 8 der auseinandergefahrenen Tragarme 4 auf die erforderliche Höhe abgesenkt. Nunmehr werden die beiden Tragarme 4 gegeneinander verfahren. Da die Spindelzapfen 8 sowohl in Richtung des Pfeiles 20 als auch in Richtung des Pfeiles 22 (Fig. 3) bewegbar mit den Tragarmen 4 verbunden sind, können sich die Spindelzapfen 8 auch bei Fluchtfehlern zwischen den Aufnahmeöffnungen in den Seitenscheiben 10 der Kabeltrommel 9 einfädeln. Werden nun die beiden längsverschiebbaren Armteile 7 über die Hubspindel 11 in die in Fig. 2 a) dargestellte Wickelposition angehoben, so werden zunächst die Federelemente 19 am weiteren Armteil 15 durch das Gewicht der Kabeltrommel zusammengedrückt, so daß der Spindelzapfen 8 hinsichtlich seiner freien Längsbewegbarkeit arretiert ist.

Beim Erreichen der in Fig. 2 a) erreichten Wickelposition wird über die Hubspindel 11 das Lagergehäuse 21 des Spindelzapfens 8 in eine klauenförmige Ausnehmung 23 am feststehenden Armteil 6 eingezogen, die damit das Lagergehäuse 21 vollständig umgreift, so daß in dieser Position das Lagergehäuse 21 in Bezug auf eine freie Querbewegung gegenüber dem Tragarm 4 verriegelt ist. In dieser Stellung kann dann der Wickelvorgang erfolgen.

In Fig. 4 und 5 ist eine andere Ausführungsform für die Spindelzapfenlagerung dargestellt. Während bei der anhand Fig. 3 dargestellten Ausführungsform die Querbewegung des Spindelzapfens 8 durch Verschwenken um die durch den Gelenkzapfen 17 definierte horizontale Achse erfolgt, ist bei der anhand von Fig. 4 und 5 beschriebenen Ausführungsform die Anordnung so getroffen, daß der Spindelzapfen 8 um eine vertikale Achse schwenkbar ist. Hierzu ist das hintere Ende der Spindelzapfenwelle 24 in einem Lagergehäuse 25 drehbar gelagert, das seinerseits gegenüber dem längsbewegbaren Armteil 7 um einen vertikalausgerichteten Schwenkbolzen 26 in horizontaler Richtung verschwenkbar ist. Das dem Spindelzapfen 8 zugekehrte Ende der Zapfenwelle 24 ist in ein Lagerhäuse 27 abgestützt, das seinerseits in einer Kulissenführung 28 abgestützt ist. Die Kulissenführung 28 wird durch ein Langloch gebildet, das an seinen beiden Stirnseiten je mit einer Druckfederbüchse 29 versehen ist, die so ausgebildet ist, daß der Spindelzapfen 8 wiederum in horizontaler Richtung begrenzt hin und her schwenkbar gehalten ist. Bei der Ausführungsform gemäß Fig. 3 erfolgt die Zentrierung des Spindelzapfens durch die Schwerkraft, während bei der Ausführungsform gemäß Fig. 4, 5 die Zentrierung durch die beiden Druckfederbüchsen 29 erfolgt. Die abgegrenzt federnde Bewegung in Längsrichtung des Tragarmes 7 kann nun wiederum - wie anhand von Fig. 3 beschrieben - über einen weiteren Armteil 15 mit Teleskopführung erfolgen oder aber durch eine federnde Abstützung des Tragarmes selbst. Dies ist beispielsweise in der Weise möglich, daß eine entsprechende Stützfeder zwischen dem längsverschiebbaren Tragarmteil 7 und der damit verbundenen Spindelmutter 12 angeordnet wird, die die freie Bewegbarkeit um ein begrenztes Maß nach oben und unten gewährleistet. Wird nun nach Einführen der Spindelzapfen 8 in die Löcher der Seitenscheiben 10 einer Kabeltrommel 9 die Kabeltrommel 9 angehoben, dann werden zunächst - wie vorbeschrieben - die Federelemente komprimiert und die begrenzte Bewegbarkeit in vertikaler Richtung unterbunden. Sobald der Spindelzapfen 8 die in Fig. 2 a) dargestellte Wickelposition erreicht, umgreift auch bei einer Ausführungsform gemäß Fig. 4, 5 eine klauenförmige Ausnehmung 23, so daß auch hier wiederum die Querbewegung verriegelt ist.

In Fig. 4 ist ferner eine Ausführungsform für den Spindelzapfen 8 dargestellt, die im Bereich seines größten Zapfendurchmessers ballig geformt ist. Hierdurch ist das Einfädeln des Spindelzapfens 8 in die Löcher der Kabeltrommel noch vereinfacht.

## Patentansprüche

1. Vorrichtung zum Auf- und Abwickeln von Kabeln auf eine Kabeltrommel mit einem portalartigen Tragrahmen (1), der an einer Quertraverse (3) mit zwei hängend angeordneten Tragarmen (4) versehen ist, die in ihrem Abstand zueinander einstellbar sind und die jeweils einen feststehenden Armteil (6) und wenigstens einen teleskopartig über einen Hubantrieb aus einer unteren Aufnahmeposition in eine obere Wickelposition längsbewegbaren Armteil (7) aufweisen, wobei am freien Ende des längsbewegbaren Armteils (7) ein rotierbar gelagerter, gegen den anderen Tragarm (4) weisender Spindelzapfen (8) zur Aufnahme der Kabeltrommel (9) angeordnet ist, **dadurch gekennzeichnet,** daß jeder Tragarm (4) zumindest mit einem Armteil (7;15) in unbelastetem Zustand unabhängig vom Hubantrieb in seiner Längsrichtung gegenüber dem Tragrahmen (1) begrenzt hin und her bewegbar federnd abgestützt ist, daß jeder Spindelzapfen (8) quer zur Längsrichtung des zugehörigen Tragarmes (4) begrenzt hin und her bewegbar ist, und daß Verriegelungsmittel zur Arretierung der Längsbewegung am Tragarm (4) und der Querbewegung des Spindelzapfens (8) in der Wickelposition vorgesehen sind.

2. Vorrichtung nach Anspruch 1, dadurch gekennzeichnet, daß jeder Spindelzapfen (8) quer zur Längsrichtung des Tragarmes 4 schwenkbar mit dem freien Ende des längsbewegbaren Armteils (7) verbunden ist und daß am freien Ende des feststehenden Armteils (6) Verriegelungsmittel (23) zur Festlegung des Spindelzapfens (8) in der Wickelposition angeordnet sind.

3. Vorrichtung nach Anspruch 1 oder 2, dadurch gekennzeichnet, daß am freien Ende des längsbewegbaren Armteils (7) ein weiterer Armteil (15) in Form einer Teleskopführung (16) angeordnet ist, in der ein mit dem Lagergehäuse (21) des Spindelzapfens (8) verbundener Tragzapfen (18) längsbewegbar geführt ist, der über Federelemente (19) an der Teleskopführung (16) abgestützt ist.

4. Vorrichtung nach einem der Ansprüche 1 bis 3, dadurch gekannzeichnet, daß die Teleskopführung (16) mit dem Tragzapfen (18) um eine horizontale Achse (17) schwenkbar mit dem längsbewegbaren Armteil (7) verbunden ist.

5. Vorrichtung nach einem der Ansprüche 1 bis 3, dadurch gekennzeichnet, daß das Lagergehäuse (21) des Spindelzapfens (8) um eine vertikale Achse (26) schwenkbar mit dem begrenzt federnd längsbewegbaren Teil des Tragarmes (4) verbunden ist.

6. Vorrichtung nach einem der Ansprüche 1 bis 5, dadurch gekennzeichnet, daß die Spindelzapfen (8) in Bezug auf seine Schwenkbewegung über Zentrierfedern (29) in seiner Mittellage abgestützt ist.

7. Vorrichtung nach Anspruch 5 oder 6, dadurch gekennzeichnet, daß die vertikale Schwenkachse (26) des Lagergehäuses (21) an dem der Spindelzapfenspitze abgekehrten Ende des Lagergehäuses (25) an dem der Spindelzapfenspitze abgekehrten Ende angeordnet ist und das der Spindelzapfenspitze zugekehrte Ende (27) in einer kulissenförmigen Öffnung (28) am Armteil (7) abgestützt ist.

8. Vorrichtung nach einem der Ansprüche 1 bis 7, dadurch gekennzeichnet, daß die Verriegelungsmittel für die Festlegung der Bewegung des Spindelzapfens (8) jeweils durch einen gegen das freie Tragarmende offenen gabelförmigen Ansatz (23) am feststehenden Armteil (6) gebildet wird, der beim Erreichen der Wickelposition das Lagergehäuse (21) des Spindelzapfens (8) umgreift.

9. Vorrichtung nach einem der Ansprüche 1 bis 8, dadurch gekennzeichnet, daß der Spindelzapfen (8) im Bereich seines größten Zapfendurchmessers ballig geformt ist.

## Claims

1. Device for winding cables onto and off a cable drum, with a portal-like carrier frame (1) which is provided at a cross bar (3) with two suspended carrier arms (4), the spacing of which is adjustable and which each comprise a stationary arm part (6) and at least one arm part (7) which can be moved telescopically in the longitudinal direction by means of a lifting drive from a lower take-up position into an upper winding position, with a rotatably mounted trunnion (8) which points towards the other carrier arm (4) being disposed at the free end of the longitudinally mobile arm part (7) to take up the cable drum (9), characterised in that each carrier arm (4) is spring-supported at least via one arm part (7; 15) in the unloaded state such that it can move to-and-fro in its longitudinal direction within limits with respect to the carrier frame (1) independently of the lifting drive, that each trunnion (8) can move to-and-fro within limits transversely to the longitudinal direction of the associated carrier arm (4), and that locking means are provided to arrest the longitudinal movement at the carrier arm (4) and the transverse movement of the trunnion (8) in the winding position.

2. Device according to claim 1, characterized in that each trunnion (8) is pivotably connected transversely to the longitudinal direction of the carrier arm (4) to the free end of the longitudinally mobile arm part (7), and that locking means (23) are disposed at the free end of the stationary arm part (6) to fix the trunnion (8) in the winding position.

3. Device according to claim 1 or 2, characterized in that a further arm part (15) in the form of a telescopic guide (16) is disposed at the free end of the longitudinally mobile arm part (7), in which guide a carrier pin (18), which is connected to the bearing housing (21) of the trunnion (8), is guided in a longitudinally mobile manner, being supported by means of spring elements (19) at the telescopic guide (16).

4. Device according to one of claims 1 to 3, characterised in that the telescopic guide (16) with the carrier pin (18) is connected to the longitudinally mobile arm part (7) such that it can pivot about a horizontal axis (17).

5. Device according to one of claims 1 to 3, characterised in that the bearing housing (21) of the trunnion (8) is connected such that it can pivot about a vertical axis (26) to the part of the carrier arm (4) which can execute a longitudinal movement which is resilient within limits.

6. Device according to one of claims 1 to 5, characterised in that the trunnion (8) is supported with respect to its pivotal movement in its central position by means of centring springs (29).

7. Device according to claim 5 or 6, characterised in that the vertical pivot axis (26) of the bearing housing (21) is disposed at the end of the bearing housing (25) which is distant from the trunnion tip, and the end (27) which faces the trunnion tip is supported in a slot-shaped opening (28) in the arm part (7).

8. Device according to one of claims 1 to 7, characterised in that the locking means for arresting the movement of the trunnion (8) is in each case formed by a forked projection (23), which is open towards the free carrier arm end, on the stationary arm part (6), which projection embraces the bearing housing (21) of the trunnion (8) when the winding position is reached.

9. Device according to one of claims 1 to 8, characterised in that the trunnion (8) is cambered in the region of its maximum diameter.

## Revendications

1. Dispositif d'enroulement et de déroulement de câbles sur un tambour, ledit dispositif comprenant un bâti porteur en forme de portique (1) dont une traverse transversale (3) est munie de deux bras porteurs suspendus (4) dont l'écartement est réglable et qui comportent chacun une partie de bras fixe (6) et au moins une partie de bras (7) qui, au moyen d'un dispositif de levage, peut se déplacer télescopiquement dans le sens longitudinal depuis une position basse de réception vers une position haute d'enroulement, à l'extrémité libre de la partie de bras à mouvement longitudinal (7) étant disposé un tourillon (8) qui est monté en rotation et tourné vers l'autre bras porteur (4) et qui sert à recevoir le tambour (9), caractérisé en ce qu'à l'état non chargé, au moins une partie (7 ; 15) de chaque bras porteur (4) est montée élastiquement avec une possibilité limitée de déplacement en va-et-vient dans son sens longitudinal par rapport au bâti porteur (1), indépendamment du dispositif de levage, en ce que chaque tourillon (8) peut effectuer un déplacement limité en va-et-vient transversalement au sens longitudinal du bras porteur correspondant (4), et en ce que des moyens de verrouillage sont prévus pour arrêter le déplacement longitudinal du bras porteur (4) et le déplacement transversal du tourillon (8) en position d'enroulement.

2. Dispositif selon la revendication 1, caractérisé en ce que chaque tourillon (8) est relié à l'extrémité libre de la partie de bras à mouvement longitudinal (7) de manière pivotante transversalement au sens longitudinal du bras porteur (4), et en ce que des moyens de verrouillage (23) sont disposés à l'extrémité libre de la partie de bras fixe (6) pour immobiliser le tourillon (8) en position d'enroulement.

3. Dispositif selon la revendication 1 ou 2, caractérisé en ce qu'à l'extrémité libre de la partie de bras à mouvement longitudinal (7) est disposée une autre partie de bras (15) en forme de guidage télescopique (16), dans laquelle est guidée, avec possibilité de déplacement longitudinal, une cheville porteuse (18) qui est reliée au logement (21) du tourillon (8) et qui prend appui sur le guidage télescopique (16) au moyen d'éléments élastiques (19).

4. Dispositif selon l'une des revendications 1 à 3, caractérisé en ce que le guidage télescopique (16) muni de la cheville porteuse (18) est relié à la partie de bras à mouvement longitudinal (7) avec une possibilité de pivotement autour d'un axe horizontal (17).

5. Dispositif selon l'une des revendications 1 à 3, caractérisé en ce que le logement (21) du tourillon (8) est relié, avec possibilité de pivotement autour d'un axe vertical (26), à la partie à mouvement longitudinal et à élasticité limitée du bras porteur (4).

6. Dispositif selon l'une des revendications 1 à 5, caractérisé en ce que, par rapport à son mouvement pivotant, le tourillon (8) est maintenu en position centrale par des ressorts de centrage (29).

7. Dispositif selon la revendication 5 ou 6, caractérisé en ce que l'axe de pivotement vertical (26) du logement (21) est disposé à l'extrémité du logement (25) opposée à la pointe du tourillon et l'extrémité (27) tournée vers le tourillon prend appui dans une ouverture (28) en forme de coulisse de la partie de bras (7).

8. Dispositif selon l'une des revendications 1 à 7, caractérisé en ce que les moyens de verrouillage destinés à interdire le déplacement du tourillon (8) sont formés chacun par un talon en forme de fourche (23) qui est situé sur la partie de bras fixe (6) et est ouvert en direction de l'extrémité libre du bras porteur et qui, lorsque la position d'enroulement est atteinte, entoure le logement (21) du tourillon (8).

9. Dispositif selon l'une des revendications 1 à 8, caractérisé en ce que le tourillon (8) est bombé dans la zone de son plus grand diamètre.
